# EUROPÄISCHE PATENTSCHRIFT

(11) **EP 1 902 648 B1**
(45) Veröffentlichungstag und Bekanntmachung des Hinweises auf die Patenterteilung: **08.04.2009**
(21) Anmeldenummer: 07450047.1
(22) Anmeldetag: 15.03.2007
(51) Int. Cl.: A47C 17/18

(54) **In ein Bett umwandelbares Sitzmöbel**
Couch or chair which can be transformed into a bed
Meuble destiné à s'asseoir transformable en lit

(30) Priorität: 22.09.2006 AT 69206 U
(43) Veröffentlichungstag der Anmeldung: 26.03.2008
(73) Patentinhaber: Joka-Werke Johann Kapsamer GmbH & Co. KG, 4690 Schwanenstadt (AT)
(72) Erfinder: Schoissengeyer, Manfred, 4800 Attnang-Puchheim (AT)
(74) Vertreter: Rippel, Andreas

(56) Entgegenhaltungen:
- FR-A- 1 076 749
- GB-A- 758 649
- US-A- 4 205 405

## Beschreibung

Die Erfindung bezieht sich auf ein Sitzmöbel der im Oberbegriff des Anspruches 1 angegebenen Art.

Bei bekannten Möbeln ist ein zusätzlicher ausfahrbarer Wagen vorgesehen, in dem ein Zusatzpolster auf- und abschwenkbar gelagert ist, der im ausgezogenen Zustand des Wagens in der hochgeschwenkten Stellung die Liegefläche ergänzt. Der Wagen kann bei abgeschwenktem Zusatzpolster unter den Sitzpolster in das Sitzpolstergestell eingeschoben werden. Um eine ausreichende Liegelänge als "Längsschläfer" zu erreichen, ist daher ein zusätzlicher Wagen mit verhältnismäßig komplizierten Bewegungsmechanismen fiir den Wagen und den Zusatzpolster erforderlich.

In der GB 758 649 A ist ein Möbel mit den im Oberbegriff des Anspruches 1 hervorgehobenen Merkmalen beschrieben, bei dem die Armlehnen schwenkbar am Möbelgestell gelagert sind, so dass sie in den Zwischenraum zwischen Rückenlehne und Sitzpolstergestell, die Liegefläche ergänzend, eingeschwenkt werden können. Dadurch kann jedoch nur eine von der Höhe der Armlehnen abhängige, relativ schmale Breite der Liegefläche erreicht werden.

Gemäß der US 4 205 405 A werden kleine lose Polster als Verlängerung der Liegefläche eingelegt, wodurch nur eine geringe Verlängerung der Liegefläche möglich ist.

Die Erfindung hat es sich zum Ziel gesetzt, ein Möbel zu schaffen, das mit einfachen Mitteln in einen "Längsschläfer" mit ausreichender Liegebreite umgewandelt werden kann. Erreicht wird dies dadurch, , dass an beiden Seitenwänden des Möbelgestells nach oben konisch sich erweiternde Führungen angeordnet sind, die mit konischen Führungen an der Innenseite der Armlehnen zusammenwirken.

Bei einem erfindungsgemäß ausgebildeten Möbel werden die Armlehnen beim Verwandeln in die Liegestellung abgenommen, um 90° gedreht und dann zur Vergrößerung der Liegefläche eingelegt. Durch das Drehen der Armlehnen kann ihre gesamte Länge in der Breite der Liegefläche genutzt werden. Somit wird eine genügend große Liegebreite erreicht.

Zur abnehmbaren Anbringung der Armlehnen sind bei einem bevorzugten Ausführungsbeispiel der Erfindung an beiden Seitenwänden des Möbelgestells nach oben konisch sich erweiternde Führungen angeordnet, die mit konischen Führungen an der Innenseite der Armlehnen zusammenwirken.

Im Rahmen der Erfindung ist es möglich, dass zur Auflage der Armlehnen in der Rückenlehne ein verschwenkbares Brett angeordnet ist. Dieses Brett wird bei der Verwandlung des Möbels in einen Längsschläfer herausgeschwenkt und auf den vorstehenden Teil des Brettes können die Armlehnen aufgelegt werden. Auf der anderen Seite sind zweckmäßig Winkel zur Auflage angeordnet.

Das Sitzpolstergestell kann in bekannter Weise einen Bettzeugraum aufweisen, wobei der Sitzpolster mittels eines Springaufbeschlages hebbar ist. Dieser Bettzeugraum ist bei einem erfindungsgemäß ausgebildeten Möbel in allen seinen Stellungen zugänglich.

Ist erfindungsgemäß im Möbelgestell hinter den abnehmbaren Armlehnen ein ausziehbares Ablagebrett gelagert, kann dieses in der Stellung als Längsschläfer zur Ablage von verschiedenen Dingen, z.B. Wecker oder Bücher, verwendet werden.

Nachstehend ist die Erfindung anhand eines in den Zeichnungen dargestellten Ausführungsbeispieles näher beschrieben, ohne auf dieses Beispiel beschränkt zu sein. Dabei zeigen:
- Fig. 1: das erfindungsgemäße Möbel in der Sitzstellung;
- Fig. 2: dieses Möbel mit einmal ausgezogenem Sitzpolstergestell, in welcher Stellung eine breite Liegefläche als Querschläfer besteht;
- Fig. 3: das Möbel nach der Erfindung bei voll ausgezogenem Sitzpolstergestell und eingelegten Armlehnen;
- Fig.4: das Möbel nach Fig. 3 in schaubildlicher Ansicht mit ausgezogenen Ablagebrettern;
- Fig. 5: eine Ansicht einer beim erfindungsgemäßen Möbel verwendeten Armlehne.

Das in den Zeichnungen dargestellte Möbel weist ein Möbelgestell 1, ein Sitzpolstergestell 2 sowie Armlehnen 3 auf. Auf dem aus dem Möbelgestell 1 ausfahrbaren und in dieses einfahrbaren Sitzpolstergestell 2 liegt ein Sitzpolster 4 auf. Das Sitzpolstergestell 2 ist über Rollen 5 am Boden abgestützt und besitzt seitlich angeordnete Führungsstangen 6, die mit Führungsstangen 7 des Möbelgestells 1 zusammenwirken. Ein Anschlag 8 begrenzt die Ausziehbewegung des Sitzpolstergestells 2. Über ein Gelenk 9 ist eine Rückenlehne 10 am Möbelgestell 1 schwenkbar angelenkt.

An beiden Seiten des Möbelgestells 1 sind Führungen 11 angeordnet, die sich nach oben konisch erweitern. An der Innenseite der Armlehnen 3 sind ebenfalls konische Führungen 12 angeordnet, die beim Einstecken der Armlehnen 3 mit den Führungen 11 zusammenwirken.

Lose Polster 13 sind in der Sitzstellung des Möbels (Fig. 1) an der Rückenlehne 10 angelenkt. Diese Polster 13 decken ein in der Rückenlehne 10 schwenkbar gelagertes Brett 14 ab, das in der Längsschläferstellung des Möbels (Fig. 3) zur Auflage der Armlehnen 3 dient. Die Auflage der Armlehnen 3 auf der Seite des Sitzpolstergestells 2 erfolgt über Winkel 15.

In der Rückenlehne 10 sind vorzugsweise auf beiden Seiten Ablagebretter 16 ausziehbar angeordnet.

Im Sitzpolstergestell 2 ist ein Bettzeugraum 17 untergebracht. Der Sitzpolster 4 ist in bekannter Weise mittels eines Springaufbeschlages (nicht gezeichnet) anhebbar, so dass der Zugang zum Bettzeugraum 17 in allen Stellungen des Möbels möglich ist.

Nach Abnahme der losen Polster 13 kann das Sitzpolstergestell 2 in die in Fig. 2 dargestellte Lage ausgezogen werden. Nach Abschwenken der Rückenlehne 10 wird eine breite Liegefläche für Querschläfer geschaffen.

Nach einem weiteren Ausziehen des Sitzpolstergestelles 2 in die in Fig. 3 gezeichnete Stellung können die Armlehnen 3 von dem Möbelgestell 1 aus den Führungen 11 gezogen und in den Zwischenraum zwischen dem Möbelgestell 1 und dem Sitzpolstergestell 2 gelegt werden. Vorher muß das Brett 14 herausgeschwenkt werden, um eine Auflage für die Armlehnen 3 zu schaffen.

In dieser Längsschläferstellung können die Ablagebretter 16 ausgezogen werden.

Im Rahmen der Erfindung sind zahlreiche Abänderungen möglich. So kann statt der Führung durch die Stangen 6 und 7 eine andere bekannte Führung eingesetzt werden. Auch zur Halterung der Armlehnen 3 am Sitzpolstergestell sind andere ebenfalls bekannte Lösungen möglich.

## Patentansprüche

1. In ein Bett umwandelbares Sitzmöbel mit einem Möbelgestell (1) sowie einem am Boden abgestützten Sitzpolstergestell (2), das den Sitzpolster (4) trägt und in das Möbelgestell (1) einfahrbar sowie aus diesem ausfahrbar ist, ferner mit einer in die Liegestellung schwenkbaren Rückenlehne (10), wobei am Möbelgestell (1) gepolsterte Armlehnen (3) abnehmbar angeordnet sind und das Sitzpolstergestell (2) in einem solchen Abstand von der abgeschwenkten Rückenlehne (10) ausziehbar ist, dass die Armlehnen (3) in den Zwischenraum zwischen Rückenlehne (10) und Sitzpolstergestell (2), die Liegefläche ergänzend, einlegbar sind, **dadurch gekennzeichnet, dass** an beiden Seitenwänden des Möbelgestells (1) nach oben konisch sich erweiternde Führungen (11) angeordnet sind, die mit konischen Führungen (12) an der Innenseite der Armlehnen (3) zusammenwirken.

2. In ein Bett umwandelbares Sitzmöbel nach Anspruch 1, **dadurch gekennzeichnet, dass** zur Auflage der Armlehnen (3) in der Rückenlehne (10) ein verschwenkbares Brett (14) angeordnet ist.

3. In ein Bett umwandelbares Sitzmöbel nach einem der vorstehenden Ansprüche, **dadurch gekennzeichnet, dass** das Sitzpolstergestell (2) einen Bettzeugraum (17) aufweist und der Sitzpolster (4) mittels eines Springaufbeschlages hebbar ist.

4. In ein Bett umwandelbares Sitzmöbel nach einem der vorstehenden Ansprüche, **dadurch gekennzeichnet, dass** im Möbelgestell (1) hinter den abnehmbaren Armlehnen (3) ein ausziehbares Ablagebrett (16) gelagert ist.

## Claims

1. A seating furniture, which is transformable into a bed with a furniture frame (1) as well as a seat upholstery frame (2), which is propped on the floor and supports the seat upholstery (4) and is retractable into the furniture frame (1) as well as extendable out of it. The seating furniture also has a reclining pivotable back rest (10), whereby upholstered, demountable arm rests (3) are arranged on the furniture frame (1) and the seat upholstery frame (2) is extendable to such a distance from the reclined back rest (10) that the arm rests (3) are insertable in the gap between the back rest (10) and the seat upholstery frame (2) to complete the lying surface, wherein said expandable guideways (11) are arranged upwards conically on both sidewalls of the furniture frame (1), which work together with conical guideways (12) on the inner side of the arm rests (3).

2. A seating furniture, which is transformable into a bed as set forth in claim 1, wherein said pivotable board (14) is arranged for the support of the arm rests (3) in the back rest (10).

3. A seating furniture, which is transformable into a bed according to any of the preceding claims, wherein said seat upholstery frame (2) features a space for bedclothes (17) and the seat upholstery (4) is removable using a spring mechanism.

4. A seating furniture, which is transformable into a bed according to any of the preceding claims, wherein said extendable shelf board (16) is mounted in the furniture frame (1) behind the demountable arm rests (3).

## Revendications

1. Siège convertible en couchette avec une ossature de meuble (1) ainsi qu'avec une ossature de rembourrage d'assise (2), qui porte le rembourrage d'assise (4) et qui est susceptible de rentrer dans l'ossature de meuble (1) et de sortir de celle-ci, par ailleurs avec un dossier susceptible de pivoter en position couchette (10), des accoudoirs (3) rembourrés étant disposés de façon amovible sur l'ossature de meuble (1) et l'ossature de rembourrage d'assise (2) étant susceptible de coulisser à partir du dossier (10) rabattu à un écart tel, que les accoudoirs (3) soient insérables dans l'espace intermédiaire entre le dossier (10) et l'ossature de rembourrage d'assise (2), pour compléter la surface de couchage, **caractérisé en ce que** sur les deux parois latérales de l'ossature de meuble (1) sont disposés des guidages (11) s'élargissant sous forme conique vers le haut qui coopèrent avec des guidages coniques (12) sur la face intérieure des accoudoirs (3).

2. Siège convertible en couchette selon la revendication 1, **caractérisé en ce qu'**une planche (14) susceptible de pivoter est disposée dans le dossier (10), pour l'appui des accoudoirs (3).

3. Siège convertible en couchette selon l'une quelconque des revendications précédentes, **caractérisé en ce que** l'ossature de rembourrage d'assise (2) comporte un espace pour la literie (17) et **en ce que** le rembourrage d'assise (4) est relevable au moyen d'un mécanisme à rebond.

4. Siège convertible en couchette selon l'une quelconque des revendications précédentes, **caractérisé en ce que** dans l'ossature de meuble (1), derrière les accoudoirs amovibles (3) est montée une planche de réception (16) extractible.
